# EUROPÄISCHE PATENTSCHRIFT

(11) **EP 0 656 928 B1**
(45) Veröffentlichungstag und Bekanntmachung des Hinweises auf die Patenterteilung: **27.03.1996**
(21) Anmeldenummer: 93919124.3
(22) Anmeldetag: 20.08.1993
(51) Int. Cl.: C10G 9/14

(54) **VERFAHREN ZUR SPALTUNG VON KOHLENWASSERSTOFF-EINSÄTZEN UND UNHYDRIERTEN C4-FRAKTIONEN**
PROCESS FOR CRACKING HYDROCARBON CHARGES AND NON HYDROGENATED C4-FRACTIONS
PROCEDE POUR LE CRAQUAGE DE CHARGES D'HYDROCARBURES ET DE FRACTIONS EN C4 NON HYDROGENEES

(30) Priorität: 28.08.1992 DE 4228742; 07.12.1992 DE 4241144
(43) Veröffentlichungstag der Anmeldung: 14.06.1995
(73) Patentinhaber: Linde Aktiengesellschaft, D-65189 Wiesbaden (DE)
(72) Erfinder: ZIMMERMANN, Heinz, D-81476 München (DE); SCHWAB, Wolfgang, D-82515 Wolfratshausen (DE)
(74) Vertreter: Kasseckert, Rainer
(86) Internationale Anmeldenummer: EP9302240
(87) Internationale Veröffentlichungsnummer: WO9405743

(56) Entgegenhaltungen:
- EP-A- 0 110 433
- EP-A- 0 427 854
- DE-A- 2 854 061
- HYDROCARBON PROCESSING Bd. 65, Nr. 11 , November 1986 , HOUSTON, TEXAS Seiten 71 - 74 BRIDGES ET AL 'Recycle butenes to cracking'

## Beschreibung

Die Erfindung betrifft ein Verfahren zum gemeinsamen Spalten von Kohlenwasserstoff-Einsätzen, insbesondere Naphtha, und unhydrierten C₄-Fraktionen in Pyrolyseöfen zur Olefinerzeugung, wobei das zu spaltende Einsatzgut in der Konvektionszone des Pyrolyseofens unter Zugabe von Prozeßdampf durch die Rauchgase aus der Strahlungszone des Pyrolyseofens vorgewärmt und anschließend in der Strahlungszone einer thermischen Spaltung unterzogen wird.

Beim thermischen Spalten (Cracken) von Kohlenwasserstoffen zur Olefinerzeugung ist es erforderlich, die Kohlenwasserstoffe in der Spaltzone, der sogenannten Strahlungszone des Pyrolyseofens bzw. Spaltofens, auf hohe Temperaturen etwa zwischen 750°C und 900°C zu erhitzen, um die gewünschten Umwandlungen beim kurzzeitigen Durchströmen der Kohlenwasserstoffe durch die Strahlungszone erzielen zu können. Dazu müssen die Kohlenwasserstoffe bereits vor Eintritt in die Strahlungszone auf relativ hohe Temperaturen vorgewärmt sein. Da die Spaltung üblicherweise prozeßbedingt in Gegenwart von Wasserdampf als inertem Verdünnungsmittel durchgeführt wird, ist es außerdem erforderlich, auch den Wasserdampf auf eine hohe Temperatur vor der Vermischung zum Kohlenwasserstoffstrom vorzuwärmen.

Die erforderlichen hohen Temperaturen des Spalteinsatzgutes in der Strahlungszone werden üblicherweise dadurch erreicht, daß das Einsatzmaterial durch Spaltrohre geführt wird, die in der Strahlungszone eines brennerbeheizten Pyrolyseofens angeordnet sind. Die Vorwärmung des Kohlenwasserstoffeinsatzes und gegebenenfalls weiterer Fluide wird durch Ausnutzen der Wärme der bei der Befeuerung der Strahlungszone entstehenden heißen Rauchgase durch indirekten Wärmetausch in in der Konvektionszone eingebauten Wärmetauschern durchgeführt.

In "Ullmann's Encyclopedia of Industrial Chemistry", Volume A 10 (Ethanolamines to Fibres, 4. Synthetic Organic), Seiten 61 und 62, insbesondere mit Figure 5, wird ein typischer Pyrolyseofen mit einer Konvektionszone, die fünf Zonen aufweist, und mit Zumischung von Prozeßdampf zum Kohlenwasserstoff-Einsatz an einer Stelle beschrieben.

Aus der deutschen Patentschrift 28 54 061 ist beispielsweise ein Verfahren zum Vorwärmen unterschiedlichster Kohlenwasserstoffe vor deren thermischer Spaltung in der Strahlungszone eines brennerbeheizten Pyrolyseofens bekannt, wobei die Kohlenwasserstoffe und andere Fluide durch in der Konvektionszone des Pyrolyseofens angordnete Wärmetauscher gegen die Rauchgase der Strahlungszone erhitzt werden. Der Pyrolyseofen ist für die Spaltung unterschiedlicher Kohlenwasserstoff-Einsätze ausgelegt, indem die Kohlenwasserstoffe und andere Fluide durch in eine Reihe von in Bündel unterteilte Wärmetauscher geführt werden, wobei die Durchflußreihenfolge und/oder die durch die einzelnen Bündel fließenden Fluide mittels einer Schalteinrichtung in Abhängigkeit vom Spalteinsatz verändert werden können. Die Wärmetauscherbündel sind zumindest teilweise durch mit Umschaltorganen versehene Leitungen miteinander verbunden.

In der EP-A1-0 110 433 ist ein Verfahren zur Produktion von Olefinen aus leichten und schweren Kohlenwasserstoffen mit kombiniertem Spalten der leichten und schweren Kohlenwasserstoffe beschrieben. Dabei werden die leichten Kohlenwasserstoffe in der Konvektionszone eines Pyrolyseofens vorgewärmt und mit Dampf verdünnt und in der Strahlungszone vollständig gespalten. Das Spaltprodukt der leichten Kohlenwasserstoffe wird mit in der Konvektionszone vorgewärmten, mit Dampf verdünnten und teilgecrackten schweren Kohlenwasserstoffen in der Strahlungszone vermischt. In der Strahlungszone werden die teilgecrackten schweren Kohlenwasserstoffen vollständig gespalten.

Unhydrierte C₄-Fraktionen aus Olefinanlagen oder anderen Anlagen können in Pyrolyseöfen zur Olefinerzeugung in höherwertige Produkte umgewandelt werden. Diese Umwandlung in höherwertige Produkte wird besonders angestrebt, weil der Erlös aus dem C₄-Verkauf oft gering ausfällt. Im Bedarfsfall wird deshalb die C₄-Fraktion dem Kohlenwasserstoff-Einsatz des Pyrolyseofens zugemischt. Dabei kommt es jedoch häufig innerhalb der Konvektionszone zu Verlegungen in den Rohrbündeln. Das führt zu einer merklichen Erhöhung des Druckabfalles zwischen Ofenein- und Ofenaustritt, wodurch die Laufzeit des Pyrolyseofens drastisch zurückgehen kann.

Der vorliegenden Erfindung liegt daher die Aufgabe zugrunde, ein Verfahren der eingangs genannten Art aufzuzeigen, bei welchem auf einfache Art und Weise ein störungsfreies Spalten des Kohlenwasserstoff-Einsatzes und der C₄-Fraktion sichergestellt wird.

Diese Aufgabe wird erfindungsgemäß dadurch gelöst, daß die C₄-Fraktion mit Prozeßdampf vermischt in die Konvektionszone eingespeist, dort erwärmt und anschließend mit dem Kohlenwasserstoff-Einsatz vermischt vor der Einspeisung in die Strahlungszone weiter erhitzt wird.

Überraschenderweise hat sich nämlich gezeigt, daß die erfindungsgemäße Anwärmung der C₄-Fraktion zusammen mit dem Prozeßdampf und die anschließende Vermischung des Gemisches aus Prozeßdampf und C4-Kohlenwasserstoffen mit dem Kohlenwasserstoff-Einsatz bei der weiteren Anwärmung in der Konvektionszone nicht zu Verlegungen in den Bündeln führt. Das erfindungsgemäße Verfahren eignet sich besonders für höhersiedende Kohlenwasserstoff-Einsätze wie Naphtha. Neben Naphtha können aber auch alle anderen bekannten KohlenwasserstoffEinsätze, wie beispielsweise Gasöl oder Flüssiggas, Verwendung finden.

Die Erfindung nutzt dabei aus, daß die Verlegungen hauptsächlich auf eine Polymerisation des in der C₄-Fraktion enthaltenen Butadiens zurückzuführen sind. Die Polymerisation des Butadiens ist abhängig vom Butadienpartialdruck und der Reaktionstemperatur, insbesondere der Rohrwandtemperatur der Bündel. Bei gemeinsamer Einspeisung von C₄-Fraktion und Kohlenwasserstoff-Einsatz steigt daher der Butadienpartialdruck im Einsatzverdampferbündel, je höhersiedend der Kohlenwasserstoff-Einsatz ist, an, da in diesem Fall umso weniger Kohlenwasserstoff-Einsatz an dieser Stelle der Konvektionszone verdampft. Außerdem nimmt der Butadienpartialdruck mit dem Butadien-Gehalt in der C₄-Fraktion zu. Besonders hoch wird der Butadienpartialdruck eines Spalteinsatzgutes dann, wenn dieses Spalteinsatzgut noch nicht durch Prozeßdampf verdünnt ist. Die Polymerisationsreaktion beginnt an den heißen Rohroberflächen der Bündel in der Konvektionszone. Bei der erfindungsgemäßen Verarbeitung des C₄-Stromes über den Prozeßdampfweg wird der Butadienpartialdruck auf einen minimalen Wert gesenkt. Verlegungen in der Konvektionszone können im erfindungsgemäßen Verfahren trotz gemeinsamer Spaltung von Kohlenwasserstoff-Einsatz und C₄-Fraktion sicher vermieden werden.

Neben der beschriebenen Zumischung zum Einsatzgutstrom an einer Stelle kann in Weiterbildung der Erfindung das Zumischen des erwärmten Gemisches aus Prozeßdampf und C₄-Fraktion an mehreren Stellen zum Kohlenwasserstoff-Einsatz bzw. zu einem Gemisch aus Kohlenwasserstoffeinsatz, C₄-Fraktion und Prozeßdampf erfolgen.

Besondere Vorteile im erfindungsgemäßen Verfahren ergeben sich außerdem dadurch, daß der Prozeßdampf im Gemisch aus Prozeßdampf und C₄-Fraktion vor der Vermischung mit dem Kohlenwasserstoff-Einsatz überhitzt wird oder bereits überhitzter Prozeßdampf mit der C₄-Fraktion vermischt wird.

Besonders bewährt hat sich das erfindungsgemäß gemeinsame Spalten von Kohlenwasserstoff-Einsatz und C₄-Kohlenwasserstoffen, wenn die C₄-Fraktion in einer Menge bis zu 25 Gew.-%, vorzugsweise bis zu 10 Gew.-%, bezogen auf den Kohlenwasserstoff-Einsatz zugegeben wird.

Die im erfindungsgemäßen Verfahren eingesetzte C₄-Fraktion kann vorteilhafterweise bis zu 100 Gew.-%, vorzugsweise 30 bis 60 Gew.-%, aus Butadien bestehen.

In weiterer Ausbildung des erfindungsgemäßen Verfahrens wird Prozeßdampf als Verdünnungsmittel durch den Partialdruck erniedrigende Stoffe wie beispielsweise Methan, Ethan und/oder Propan teilweise oder vollständig ersetzt.

Im folgenden wird das erfindungsgemäße Verfahren anhand zweier in Figuren dargestellter Ausführungsbeispiele näher erläutert. Dazu zeigen:
- Fig. 1:: die Konvektionszone eines für den erfindungsgemäßen Betrieb geeigneten Pyrolyseofens mit einfacher Zumischung und
- Fig. 2:: die Konvektionszone eines für den erfindungsgemäßen Betrieb geeigneten Pyrolyseofens mit mehrfacher Zumischungen.

In Fig.1 ist eine typische Konvektionszone eines Pyrolyseofens gezeigt. Die Konvektionszone wird dabei gemäß Pfeilrichtung von unten nach oben von heißen Rauchgasen aus der nicht dargestellten Strahlungszone des Pyrolyseofens durchströmt. Über Leitung 1 wird Naphtha in flüssiger Form als Spalteinsatz in den Wärmetauscher 12 eingeführt. Dort erwärmt sich das Naphtha, verdampft teilweise und wird über Leitung 2 aus dem Wärmetauscher 12 abgezogen. Prozeßdampf (4a) und C₄-Fraktion (4b) werden über Leitung 4 dem Wärmetauscher 9 zugeführt. Das bereits angewärmte, vom Wärmetauscher 9 über Leitung 5 abgezogene Gemisch aus Prozeßdampf und C₄-Fraktion wird mit dem Naphtha aus Leitung 2 vermischt und über Leitung 13 in den Wärmetauscher 10 geführt. Vom Wärmetauscher 10 wird das Gemisch über Leitung 14 in den Wärmetauscher 7 gegeben. Das vom Wärmetauscher 7 abgezogene Gemisch wird anschließend in die Strahlungszone des Pyrolyseofens zur Spaltung der Kohlenwasserstoffe geleitet.

Die zusätzlich in der Konvektionszone angeordneten Wärmetauscher 11 und 8 dienen nicht der Vorwärmung der Spalteinsätze. Im Wärmetauscher 8 wird beispielsweise Hochdruckdampf aus Leitung 20 aus einer nicht dargestellten Dampftrommel gegen die heißen Rauchgase überhitzt und über Leitung 21 abgezogen. Der Wärmetauscher 11 wird beispielsweise als Erhitzer des Speisewassers aus Leitung 18 eingesetzt, wobei das über Leitung 19 vom Wärmetauscher 11 abgezogene erhitzte Speisewasser der nicht dargestellten Dampftrommel zugeführt werden kann.

In Fig. 2 eine Konvektionszone dargestellt, die das erfindungsgemäße Verfahren beispielsweise auf ein aus der deutschen Patentschrift 28 54 061 bekanntes Verfahren anwendet. Im Unterschied zum Verfahren nach Fig. 1 wird nur ein Teil des bereits angewärmten Gemisches aus Prozeßdampf und C₄-Fraktion aus Leitung 5 über Leitung 3 mit Naphtha aus Leitung 2 vermischt und über Leitung 13 in den Wärmetauscher 10 geführt. Das Gemischmenge in Leitung 3 wird über Ventil 6 geregelt. Der nicht über Leitung 3 aus dem Gemisch in Leitung 5 abgeleitete Teilstrom wird, geregelt durch Ventil 15, über Leitung 22 dem aus dem Wärmetauscher 10 über Leitung 14 abgezogenen Spalteinsatzstrom zugemischt. Das Gemisch wird über Leitung 16 in den Wärmetauscher 7 geführt.

Wie aus den oben gezeigten Ausführungsbeispielen deutlich wird, kann das erfindungsgemäße Verfahren also in Pyrolyseöfen angewendet werden, ohne daß ein Umbau erforderlich ist. Die Regelung der Gemischzugabe von Prozeßdampf und C₄-Fraktion zum Kohlenwasserstoffeinsatz kann bei der Anwendung der Erfindung auf das aus der deutschen Patentschrift 28 54 061 bekannten Verfahrens über die Ventile 6 und 15 unter Anpassung an Anlagen-spezifische Parameter erfolgen. Über diese Ventilsteuerung kann damit auch die Temperatur der einzelnen Ströme geregelt werden.

Das erfindungsgemäße Verfahren ist auf die oben beschriebenen Beispiele aber keinesfalls beschränkt. Wird in den in Fig. 1 bzw. Fig.2 dargestellten Konvektionszonen beispielsweise ein weiterer Wärmetauscher für das Spaltgut aus Leitung 14 zwischen den Wärmetauschern 8 und 9 eingefügt, kann das erwärmte Gemisch in Leitung 5 aus Prozeßdampf und C₄Kohlenwasserstoffen entsprechend in zwei bzw. drei Teilströme aufgeteilt und dem Kohlenwasserstoff-Einsatz bzw. einem Gemisch aus Kohlenwasserstoff-Einsatz, C₄-Fraktion und Prozeßdampf zugemischt werden.

Die Vorteile des erfindungsgemäßen Verfahrens wurden in Versuchen belegt. Als Spalteinsatz wurde Naphtha mit der Zusammensetzung

| | |
|---|---|
| i-Paraffine | 37,11 % |
| n-Paraffine | 40,19 % |
| Naphthene | 14,62 % |
| Aromaten | 8,08 % |

in die Konvektionszone eines Pyrolyseofens geleitet. Die gemeinsam mit dem Naphtha zu spaltende C₄-Fraktion aus einer Olefinanlage mit der Zusammensetzung

| | |
|---|---|
| C₃-Kohlenwasserstoffe | 519 ppm |
| Propadien | 117 ppm |
| Isobutan | 2,16 % |
| Buten 1 | 34,06 % |
| n-Butan | 3,82 % |
| Iso-Butylen | 0,83 % |
| cis-Butin | 6,64 % |
| trans-Butin | 13,88 % |
| Methylacetylen | 25 ppm |
| Butadien 1,3 | 38,33 % |
| Butadien 1,2 | 936 ppm |
| Ethylacetylen | 201 ppm |
| Vinylacetylen | 822 ppm |
| C₅-Kohlenwasserstoffe | 204 ppm |

wurde zunächst direkt dem Naphtha vor Eintritt in der Konvektionszone zugemischt. Ab einer Zumischung von ca. 5 Gew.-% traten Verlegungen im Bereich der Konvektionszone auf. Bei einem Anteil der C₄-Fraktion von 10 Gew.-% erhöhte sich der Naphthaeintrittsdruck innerhalb weniger Stunden, so daß ein weiterer Betrieb des Pyrolyseofens nicht mehr möglich war.

Bei einer erfindungsgemäßen gemeinsamen Einspeisung von Prozeßdampf und C₄-Fraktion in den ersten Wärmetauscher und einer anschließenden Vermischung mit dem vorgewärmten Naphtha ergab sich jedoch für denselben Pyrolyseofen unter sonst gleichen Bedingungen ein störungsfreier Betrieb. Selbst bei einer Erhöhung des Anteils der C₄-Fraktion auf 15 Gew.-% des Naphthas konnten keine Verlegungen festgestellt werden.

## Patentansprüche

1. Verfahren zum gemeinsamen Spalten von Kohlenwasserstoff-Einsätzen, insbesondere Naphtha, und unhydrierten C₄-Fraktionen in Pyrolyseöfen zur Olefinerzeugung, wobei das zu spaltende Einsatzgut in der Konvektionszone des Pyrolyseofens unter Zugabe von Prozeßdampf durch die Rauchgase aus der Strahlungszone des Pyrolyseofens vorgewärmt und anschließend in der Strahlungszone einer thermischen Spaltung unterzogen wird, **dadurch gekennzeichnet**, daß die C₄-Fraktion mit Prozeßdampf vermischt in die Konvektionszone eingespeist, dort erwärmt und anschließend mit dem Kohlenwasserstoff-Einsatz vermischt vor der Einspeisung in die Strahlungszone weiter erhitzt wird.

2. Verfahren nach Anspruch 1, dadurch gekennzeichnet, daß das Zumischen des bereits erwärmten Gemisches aus Prozeßdampf und C₄-Fraktion an mehreren Stellen zum Kohlenwasserstoff-Einsatz bzw. zu einem Gemisch aus Kohlenwasserstoff-Einsatz, C₄-Fraktion und Prozeßdampf erfolgt.

3. Verfahren nach Anspruch 1 oder 2, dadurch gekennzeichnet, daß der Prozeßdampf im Gemisch aus Prozeßdampf und C₄-Fraktion vor der Vermischung mit dem Kohlenwasserstoff-Einsatz überhitzt wird oder überhitzter Prozeßdampf mit der C₄-Fraktion vermischt wird.

4. Verfahren nach Anspruch 1 bis 3, dadurch gekennzeichnet, daß die C₄-Fraktion bis zu 25 Gew.-%, vorzugsweise bis zu 10 Gew.-%, des Kohlenwasserstoff-Einsatzes aufweist.

5. Verfahren nach einem der Ansprüche 1 bis 4, dadurch gekennzeichnet, daß die C₄-Fraktion bis zu 100 Gew.-%, vorzugsweise von 30 bis zu 60 Gew.-%, aus Butadien besteht.

6. Verfahren nach einem der Ansprüche 1 bis 5, dadurch gekennzeichnet, daß Prozeßdampf als Verdünnungsmittel durch den Partialdruck erniedrigende Stoffe wie beispielsweise Methan, Ethan und/oder Propan teilweise oder vollständig ersetzt wird.

## Claims

1. Process for the joint cracking of hydrocarbon charges, in particular naphtha, and non-hydrogenated C₄ fractions in pyrolysis furnaces for olefin production, the charge material to be cracked being preheated in the convection zone of the pyrolysis furnace by the flue gases from the radiant zone of the pyrolysis furnace with addition of process steam and then being subjected to thermal cracking in the radiant zone, characterized in that the C₄ fraction is mixed with process steam, fed into the convection zone, heated there and then mixed with the hydrocarbon charge, and is further heated before being fed into the radiant zone.

2. Process according to Claim 1, characterized in that the addition of the already heated mixture of process steam and C₄ fraction to the hydrocarbon charge or to a mixture of hydrocarbon charge, C₄ fraction and process steam is performed at a plurality of points.

3. Process according to Claim 1 or 2, characterized in that the process steam in the mixture of process steam and C₄ fraction is superheated before being mixed with the hydrocarbon charge or superheated process steam is mixed with the C₄ fraction.

4. Process according to Claims 1 to 3, characterized in that the C₄ fraction contains up to 25% by weight, preferably up to 10% by weight, of the hydrocarbon charge.

5. Process according to one of Claims 1 to 4, characterized in that the C₄ fraction comprises up to 100% by weight, preferably from 30 to 60% by weight, butadiene.

6. Process according to one of Claims 1 to 5, characterized in that process steam is partially or completely replaced as diluent by substances decreasing the partial pressure such as methane, ethane and/or propane.

## Revendications

1. Procédé pour le craquage simultané de charges d'hydrocarbures, en particulier de naphte, et de fractions en C₄ non hydrogénées dans un four de pyrolyse pour la formation d'oléfines, où la matière de charge à craquer est préchauffée dans la zone de convection du four de pyrolyse par addition de vapeur du procédé par les gaz de fumée de la zone de rayonnement du four de pyrolyse et ensuite, est soumis à un craquage thermique dans la zone de rayonnement, caractérisé en ce que la fraction en C₄ est introduite dans la zone de convection, mélangée à la vapeur du procédé, puis chauffée et ensuite, est à nouveau chauffée, mélangée à la charge d'hydrocarbures, avant l'introduction dans la zone de rayonnement.

2. Procédé suivant la revendication 1, caractérisé en ce que le rassemblement du mélange déjà chauffé de vapeur du procédé et de la fraction en C₄ se fait en plusieurs endroits en la charge d'hydrocarbures et respectivement, un mélange de charge d'hydrocarbures, fraction en C₄ et vapeur du procédé.

3. Procédé suivant la revendication 1 ou 2, caractérisé en ce que la vapeur du procédé est surchauffée dans le mélange de vapeur du procédé et de la fraction en C₄ avant le mélange avec la charge d'hydrocarbures ou la vapeur du procédé surchauffée est mélangée à la fraction en C₄.

4. Procédé suivant la revendication 1 à 3, caractérisé en ce que la fraction en C₄ présente jusqu'à 25% en poids, de préférence jusqu'à 10% en poids, de la charge d'hydrocarbures.

5. Procédé suivant l'une quelconque des revendications 1 à 4, caractérisé en ce que la fraction en C₄ consiste en jusqu'à 100% en poids, de préférence de 30 à 60% en poids de butadiène.

6. Procédé suivant l'une quelconque des revendications 1 à 5, caractérisé en ce que la vapeur du procédé en tant qu'agent de dilution, est partiellement ou totalement remplacée par des matières abaissant la pression partielle telles, par exemple, méthane, éthane et/ou propane.
